# EUROPÄISCHE PATENTSCHRIFT

(11) **EP 3 130 042 B1**
(45) Veröffentlichungstag und Bekanntmachung des Hinweises auf die Patenterteilung: **26.06.2019**
(21) Anmeldenummer: 14814741.6
(22) Anmeldetag: 19.11.2014
(51) Int. Cl.: H01R 13/73, H01R 25/16, H01R 13/6591

(54) **SCHUTZBLECH FÜR EIN STECKVERBINDERSYSTEM**
SHIELD FOR A ELECTRICAL CONNECTOR
BLINDAGE POUR UN CONNECTEUR ÉLECTRIQUE

(30) Priorität: 07.04.2014 DE 102014104902
(43) Veröffentlichungstag der Anmeldung: 15.02.2017
(73) Patentinhaber: Harting Electric GmbH & Co. KG, 32339 Espelkamp (DE)
(72) Erfinder: SCHLEGEL, Bernard, 32369 Rahden (DE); LÖTKEMANN, Irina, 32339 Espelkamp (DE)
(86) Internationale Anmeldenummer: PCT/DE2014/100407
(87) Internationale Veröffentlichungsnummer: WO 2015/154735

(56) Entgegenhaltungen:
- JP-A- 2010 170 778
- US-A1- 2004 057 187
- US-A1- 2004 171 286
- US-A1- 2013 260 605

## Beschreibung

Die Erfindung geht aus von einem System bestehend aus einem Schutzblech, einer Montageschiene und zumindest einem Steckverbinder, nach dem Oberbegriff des unabhängigen Anspruchs 1.

Die vom System umfassten Schutzbleche decken auf einer Montageschiene aufgereihte Steckverbinder ab und bewahren diese beispielsweise vor Beschädigungen im rauen Alltagsbetrieb.

### Stand der Technik

Die EP 2 681 813 A1 zeigt Hochstromstecker, die auf eine Montageschiene aufgereiht werden können. Die Kunststoffgehäusekörper dieser Hochstromstecker können in rauen Industrieumgebungen beschädigt werden, was zu einem Ausfall des Steckverbinders und ggf. auch zu einem Sicherheitsrisiko führen kann.

Die US 2004/171286 A1 befasst sich mit einem geschlossenen Gehäuse, in welchem eine Leiterkarte und darauf aufgebrachte Steckverbinder integriert sind.

Die JP 2010 170 778 A und US 2004/057187 A1 zeigen jeweils ein geschlossenes Gehäuse eines geschirmten Steckverbinders.

Die US 2013/260605 A1 zeigt eine Schutzkappe für ein auf einer Hutschiene fixiertes Gerät.

### Aufgabenstellung

Die Aufgabe der Erfindung besteht darin ein System zu generieren, welches auf einer Montageschiene aufgereihte Steckverbinder einfach, kostengünstig und effektiv zu schützen.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Das Schutzblech des erfindungsgemäßen Systems ist für zumindest einen auf einer Montageschiene befestigten Steckverbinder vorgesehen. Das Schutzblech hat im Wesentlichen eine u-förmige Grundform, mit einer geschlossenen Grundfläche und davon um etwa 90° abgewinkelten Seitenflächen. Geschlossen bedeutet hier, dass die Grundfläche keine Bohrung oder Ähnliches aufweist, welche Oberhalb vom Steckverbinder angeordnet ist. Das Schutzblech hat die Funktion den Steckverbinder abzudecken und, beispielsweise vor mechanischer Beschädigung, zu schützen.

Vorteilhafterweise weist die Grundfläche in Richtung der Seitenflächen, jeweils Ausnehmungen auf. Von den Seitenflächen ist um etwa 90° ein Befestigungsbereich abgewinkelt. Der Befestigungsbereich weist zumindest eine Bohrung auf.

Von den Seitenflächen ist um etwa 90° ein Anstoßbereich abgewinkelt. Bei gegenüberliegend positionierten Schutzblechen, stehen die jeweiligen Anstoßbereiche gegenüber und stehen ggf. in Berührkontakt. Man könnte auch sagen, dass die Anstoßbereiche als so genannte Abstandhalten oder Puffer fungieren.

Der Befestigungsbereich und der zugehörige Anstoßbereich sind in etwa senkrecht zueinander positioniert.

Es hat sich herausgestellt, dass die oben beschriebene Geometrie des Schutzbleches einfach herstellbar ist und einen effektiven Schutz für auf Montageschienen aufgereihte Steckverbinder bietet. Aufgereihte Steckverbinder werden in Folgenden auch als Steckverbindersystem bezeichnet.

Der Anstoßbereich weist eine um etwa 90° oder um etwas mehr als 90° abgewinkelte Fixierkante auf, die in etwa parallel zum Befestigungsbereich ausgerichtet ist. Diese Fixierkante greift in einen Hinterschnitt der Montageschiene ein und sorgt dafür, dass das Schutzblech, nicht von der Montageschiene abfällt, selbst wenn es nicht weiter, beispielsweise durch Schrauben, auf selbiger befestigt ist.

Das gesamte System, bestehend aus Schutzblech, Montageschiene und zumindest einem Steckverbinder ist baulich optimal aufeinander abgestimmt. Der Steckverbinder ist auf dem Montageblech fixiert und vom Schutzblech abgedeckt.

Vorteilhafterweise ist das Schutzblech mit zumindest einem Doppelstehbolzen und einer dazugehörigen Mutter auf der Montageschiene fixiert. Die Mutter hat idealerweise auch eine Innensechskantöffnung. Diese Art der Fixierung ist besonders platzsparend.

Der Doppelstehbolzen weist zu beiden Seiten ein Gewinde auf. Außerdem weist der Doppelstehbolzen mittig einen Bund auf, der nach oben hin eine Innensechskantform zeigt. Dadurch kann er vorteilhaft mit einem Innensechskantschraubenschlüssel montiert werden.

Alternativ kann das Schutzblech 1 mit zumindest einer Einpressschraube und einer dazugehörigen Mutter auf der Montageschiene fixiert sein.

Die obigen Fixierungsalternativen werden gewählt, wenn sich zwei Schutzbleche, wie in Figur 3 gezeigt, gegenüberstehen.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung des Schutzbleches,
- Fig. 2: eine weitere perspektivische Darstellung des Schutzbleches und
- Fig. 3: zwei gegenüberliegende Systeme, jeweils bestehend aus Schutzblech, Montageschiene und Steckverbinder.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figuren 1 und 2 zeigen in jeweils perspektivischer Darstellung ein erfindungsgemäßes Schutzblech. Die hier dargestellte Geometrie wird aus einem 1-2 Millimeter starken Stahlblech gefaltet. Das Stahlblech wird in Stanz-Biegetechnik bearbeitet.

Vom Grundkörper 2 sind beidseitig senkrecht Seitenflächen 3, 3' abgeknickt. Zwischen den Seitenflächen 3, 3' und Grundkörper 2 sind Aussparungen bzw. Ausnehmungen 4 vorgesehen. Von den Seitenflächen 3, 3' sind wiederum senkrecht Befestigungsbereiche 5, 5' und senkrecht dazu Anstoßbereiche abgewinkelt.

Von den Anstoßbereichen 7, 7' ist jeweils eine Fixierkante 12, 12' abgebogen. Hier liegt der Biegewinkel bei etwas über 90°. Diese Fixierkante 12, 12' greift in einen Hinterschnitt 13 einer Montageschiene 8 ein. Dadurch ist das Schutzblech 1, auch ohne eine eventuelle Schraubverbindung, auf der Montageschiene 8 fixiert.

Im Befestigungsbereich 5, 5' befinden sich Bohrungen 6, 6'. Über diese Bohrungen 6, 6' kann das Schutzblech, beispielsweise mithilfe von Doppelstehbolzen 10 und/oder Einpressschrauben 11, auf der Montageschiene 8 verliersicher fixiert werden.

**Bezugszeichenliste**

| | | | |
|---|---|---|---|
| 1 | Schutzblech | 11 | Einpressschraube |
| 2 | Grundfläche | 12 12' | Fixierkante |
| 3 3' | Seitenfläche | 13 | Hinterschnitt |
| 4 | Ausnehmung | 14 | |
| 5 5' | Befestigungsbereich | 15 | |
| 6 6' | Bohrung | 16 | |
| 7 7' | Anstoßbereich | 17 | |
| 8 | Montageschiene | 18 | |
| 9 | Steckverbinder | 19 | |
| 10 | Doppelstehbolzen | 20 | |

## Patentansprüche

1. System bestehend aus einem Schutzblech (1), einer Montageschiene (8) und zumindest einem Steckverbinder (9), wobei der Steckverbinder auf dem Montageblech (8) fixiert und vom Schutzblech (1) abgedeckt ist,
das Schutzblech im Wesentlichen eine u-förmige Grundform, mit einer geschlossenen Grundfläche (2) und davon um etwa 90° abgewinkelten Seitenflächen (3, 3'), aufweist,
das von den Seitenflächen (3, 3') um etwa 90° ein Befestigungsbereich (5, 5') abgewinkelt ist,
das der Befestigungsbereich (5, 5') zumindest eine Bohrung (6) aufweist,
das von den Seitenflächen (3, 3') um etwa 90° ein Anstoßbereich (7, 7') abgewinkelt ist,
das der Befestigungsbereich (5, 5') und der zugehörige Anstoßbereich (7, 7') in etwa senkrecht zueinander positioniert sind, das die Grundfläche (2) in Richtung der Seitenflächen (3, 3') jeweils Ausnehmungen (4) aufweist,
**dadurch gekennzeichnet, dass**
der Anstoßbereich (7, 7') eine abgewinkelte Fixierkante (12, 12') aufweist, die in etwa parallel zum Befestigungsbereich (5, 5') ausgerichtet ist, und
die Fixierkante (12, 12') in einen Hinterschnitt (13) der Montageschiene (8) eingreift.

2. System gemäß vorstehendem Anspruch,
**dadurch gekennzeichnet, dass**
das Schutzblech (1) mit zumindest einem Doppelstehbolzen (10) und einer dazugehörigen Mutter auf der Montageschiene (8) fixiert ist.

3. System gemäß einem der beiden vorstehenden Ansprüche,
**dadurch gekennzeichnet,**
**dass** der zumindest eine Doppelstehbolzen (10) zu beiden Seiten ein Gewinde aufweist
und **dass** der Doppelstehbolzen (10) mittig einen Bund aufweist, der nach oben hin eine Innensechskantform aufweist.

4. System gemäß einem der dreivorstehenden Ansprüche,
**dadurch gekennzeichnet, dass**
das Schutzblech (1) mit zumindest einer Einpressschraube (11) und einer dazugehörigen Mutter auf der Montageschiene (8) fixiert ist.

## Claims

1. System consisting of a protective plate (1), a mounting rail (8), and at least one plug connector (9),
wherein
the plug connector is fixed on the mounting plate (8) and is covered by the protective plate (1), the protective plate has a substantially U-shaped basic form, with a closed base area (2) and side faces (3, 3') angled at approximately 90° thereto, a securing region (5, 5') is angled at approximately 90° to the side faces (3, 3'),
the securing region (5, 5') has at least one bore (6),
the contact region (7, 7') is angled at approximately 90° to the side faces (3, 3'),
the securing region (5, 5') and the associated contact region (7, 7') are positioned approximately at right angles to one another,
the base area (2) has recesses (4) in the direction of each of the side faces (3, 3'),
**characterized in that**
the contact region (7, 7') has an angled fixing edge (12, 12'), which is oriented approximately parallel to the securing region (5, 5'), and the fixing edge (12, 12') engages in an undercut (13) of the mounting rail (8).

2. System according to the preceding claim,
**characterized in that**
the protective plate (1) is fixed on the mounting rail (8) by means of at least one double-ended stud bolt (10) and an associated nut.

3. System according to any one of the two preceding claims,
**characterized in that**
the at least one double-ended stud bolt (10) has a thread at both ends,
and **in that** the double-ended stud bolt (10) has a collar centrally, which has a hexagon socket form upwardly.

4. System according to any one of the three preceding claims,
**characterized in that**
the protective plate (1) is fixed on the mounting rail (8) by means of at least one clinch stud (11) and an associated nut.

## Revendications

1. Système constitué d'une tôle de protection (1), d'un rail de montage (8) et d'au moins un connecteur (9), dans lequel le connecteur est fixé sur la tôle de montage (8) et est recouvert par la tôle de protection (1),
la tôle de protection possède une forme de base sensiblement en U, avec une surface de base fermée (2) et des surfaces latérales (3, 3') s'écartant de celle-ci d'environ 90°,
une zone de fixation (5, 5') s'écarte d'environ 90° des surfaces latérales (3, 3'),
la zone de fixation (5, 5') présente au moins un trou (6),
une zone de butée (7, 7') s'écarte des surfaces latérales (3, 3') d'environ 90°,
la zone de fixation (5, 5') et la zone de butée (7, 7') associée sont positionnées approximativement perpendiculairement l'une à l'autre,
la surface de base (2) présente des évidements (4) respectifs dans la direction des surfaces latérales (3, 3'),
**caractérisé en ce que**
la zone de butée (7, 7') présente un bord de fixation coudé (12, 12') qui est orienté approximativement parallèlement à la zone de fixation (5, 5'), et
le bord de fixation (12, 12') s'engage dans une contre-dépouille (13) du rail de montage (8).

2. Système selon la revendication précédente,
**caractérisé en ce que** la tôle de protection (1) est fixée sur le rail de montage (8) au moyen d'au moins un goujon double (10) et d'un écrou associé.

3. Système selon l'une des deux revendications précédentes, **caractérisé en ce que**
l'au moins un goujon double (10) présente un filetage des deux côtés
et **en ce que** le goujon double (10) comporte, en son centre, un collier qui présente une forme intérieure hexagonale vers le haut.

4. Système selon l'une des trois revendications précédentes,
**caractérisé en ce que**
la tôle de protection (1) est fixée sur le rail de montage (8) par au moins une vis à sertir (11) et un écrou associé.
